# EUROPÄISCHE PATENTSCHRIFT

(11) **EP 0 054 206 B1**
(45) Veröffentlichungstag und Bekanntmachung des Hinweises auf die Patenterteilung: **15.05.1985**
(21) Anmeldenummer: 81109962.1
(22) Anmeldetag: 27.11.1981
(51) Int. Cl.: D21F 1/00

(54) **Trockenfilz für die Trockenpartie von Papiermaschinen**
Dryer-felt for the dryer section of paper machines
Feutre de séchage pour la section de séchage des machines à papier

(30) Priorität: 15.12.1980 IT 6198080 U
(43) Veröffentlichungstag der Anmeldung: 23.06.1982
(73) Patentinhaber: FELTRIFICIO VENETO S.p.A., I-30175 Venezia-Marghera (IT)
(72) Erfinder: Geschmay, Giovanni, I-30038 Spinea (IT)
(74) Vertreter: Porsia, Bruno

## Beschreibung

Die Erfindung betrifft einen Trockenfilz für die Trockenpartie von Papiermaschinen, mit Metallfasern enthaltenden Fäden, die in zumindest einigen der Kettfäden und/oder der Schussfäden in Verbindung mit natürlichen und/oder künstlichen bzw. synthetischen Fasern Textilfasern, Glasfasern od. dgl. enthalten, insbesondere eingesponnen oder eingezwirnt sind.

Die Verwendung von Metallfasern in Trockenfilzen und die Verwebung derartiger Filze zu Doppel- und Dreifachgeweben mit übereinanderliegenden Kett- bzw. Schussfäden sind aus der FR-A-560 947 und der FR-A-1 559 381 bekannt. Aus der FR-A-1 061 571 ist es ausserdem bekannt, für die Herstellung von Papiermaschinensiebe Drähte zu verwenden, die zumindest teilweise aus nichtrostendem Stahl bestehen. Schliesslich ist sowohl aus der FR-A-1 061 571 als auch aus der FR-A-1 559 381 der Einsatz von Fäden mit Kerngarn und metallfaserhaltiger Umwicklung bekannt.

Die metallfaserhaltigen Trockenfilze weisen gegenüber den nur aus Textilfasern bestehenden Trockenfilzen eine bedeutend grösseres Wärmekapazität auf und werden infolgedessen bedeutend stärker, insbesondere so stark erhitzt, dass das aus der Papierbahn verdampfte Restwasser nicht in dem Trockenfilz kondensiert, sondern durch diesen hindurch als Dampf nach aussen entweicht. Gleichzeitig bildet der erhitzte, metallfaserhaltige Trockenfilz eine Wärmequelle, die die Papierbahn von aussen, d. h. von der den Trockenzylindern entgegengesetzten Seite erwärmt. Dadurch wird die Trockengeschwindigkeit der Papierbahn wesentlich erhöht und infolgedessen die Verweilzeit der Papierbahn in der Trockenpartie der Papiermaschine entsprechend herabgesetzt.

Bei den aus der FR-A-560 947 und der FR-A-1559381 bekannten, metallfaserhaitigen Trockenfilzen sind die Metallfasern etwa gleichmässig auf die Stärke bzw. auf alle Fadenlagen des Filzgewebes verteilt. Infolgedessen sind die Wärmeverluste durch die äussere, d. h. der Papierbahn abgewandte Seite des Trockenfilzes verhältnismässig gross. Ausserdem setzt die Verleitung der Metallfasern auf die ganze Stärke bzw. auf alle Fadenlagen des Trockenfilzes die Flexibilität des Filzes in manchmal unerwünscht hohem Mass herab.

Aufgabe der Erfindung ist es, diese Nachteile der bekannten Ausführungen zu beheben, d. h. bei einem metallfaserhaltigen Trockenfilz der eingangs genannten Art die Wärmeverluste durch die äussere, der Papierbahn entgegengesetzte Seite des Trockenfilzes herabzusetzen und die Flexibilität des Trockenfilzes zu erhöhen, ohne dabei die durch den Metallfasergehalt bedingten Vorteile zu beeinträchtigen.

Diese Aufgabe wird erfindungsgemäss dadurch gelöst, dass die Metallfasern nur in den Fäden der der Papierbahn am nächsten liegenden bzw. mit dieser in Berührung kommenden Fadenlage enthalten sind.

Beim erfindungsgemässen metallfaserhaltigen Trockenfilz enthält also die Fadenlage auf der äusseren, der Papierbahn abgewandten Seite des Trockenfilzes keine Metallfasern. Infolgedessen weist diese äussere metallfaserlose Fadenlage des Trockenfilzes eine kleinere Wärmeleitfähigkeit auf und wirkt als wärmedämmende Isolierschicht für die innere, metallfaserhatige, mit der Papierbahn in Berührung kommende Fadenlage. Dadurch werden die Wärmeverluste durch die äussere Seite des Trockenfilzes herabgesetzt und der angestrebte vorteilhafte Wärmestau im Trockenfilz wird entsprechend erhöht. Gleichzeitig wird die gut wärmeleitende Verbindung mit der Papierbahn von den Metallfasern sichergestellt, die in den Fäden der inneren, d. h. der Papierbahn am nächsten liegenden bzw. mit dieser in Berührung kommenden Fadenlage enthalten sind. Die Beschränkung der Metallfasern auf die genannte innere Fadenlage erhöht auch die Flexibilität des Trockenfilzes.

Besonders zweckmässig hat sich eine Ausbildung des erfindungsgemässen Trockenfilzes erwiesen, bei der die Metallfasern in der inneren, d. h. der Papierbahn am nächsten liegenden bzw. mit dieser in Berührung kommenden Fadenlage aus nichtrostendem Stahl bestehen. Die geringe Wärmeleitfähigkeit des nichtrostenden Stahls erhöht das Wärmespeichervermögen des Trockenfilzes.

Die Flexibilität des erfindungsgemässen Trockenfilzes kann in vorteilhafter Weiterentwicklung der Erfindung noch dadurch erhöht werden, dass die Metallfasern in der inneren, d. h. der Papierbahn am nächsten liegenden bzw. mit dieser in Berührung kommenden Fadenlage aus kurzen, feinen Metallfasern bestehen.

Weitere Merkmale und Vorteile der Erfindung ergeben sich aus den Unteransprüchen und aus nachstehender Beschreibung einiger, in der Zeichnung dargestellter Ausführungsbeispiele.
Figur 1 zeigt in schematischer Darstellung die Trockenpartie einer Papiermaschine;
Figur 2 zeigt in schematischem Schnitt quer zu den Schussfäden und in vergrössertem Masstab einen gewebten Trockenfilz (Trockentuch) mit drei Schussfadenlagen ;
Figuren 3 und 4 zeigen in schematischer schaubildlicher Darstellung zwei mögliche Ausführungsformen von metallfaserhaltigen Schussfäden.

Die in Fig. dargestellte, an sich bekannte Trockenpartie einer Papiermaschine besteht aus zwei übereinanderliegenden, zueinander parallelen Reihen von gegeneinander auf Lücke versetzten, umlaufenden, beheizten Trockenzylindern A. Die aus der Pressenpartie der Papiermaschine einlaufende Papierbahn B wird wechselweise um die Trockenzylinder A umgeführt und durchläuft die Trockenpartie in der Pfeilrichtung C. Das satte, gleichförmige Anliegen der Papierbahn B an den Trockenzylindern A wird von einem endlosen, in der Pfeilrichtung F mitlaufenden, über Umlenkrollen geführten Trockenfilz D gewährleistet, der im Bereich der Trockenzylinder A die Papierbahn B abdeckt.

In dem in Fig. 2 dargestellten Ausführungsbeispiel besteht der Trockenfilz D aus einer gewebten Bahn (Trockentuch) mit Kettfäden 6 und Schussfäden 5. Die Schussfäden 5 sind in an sich bekannter weise in drei aufeinander liegenden Lagen S, Si, Se angeordnet und ihre Bindung durch die Kettfäden 6, d. h. der Verlauf der Kettfäden 6 im Trockenfilz D kann beliebig gewählt werden. In Fig. 2 sind in der linken und in der rechten Figurenhäfte beispielsweise zwei verschiedene, herkömmliche Bindungsarten dargestellt. Die Erfindung ist jedoch nicht auf diesen beiden Bindungsarten beschränkt. In Fig. 2 sind schematisch auch die Papierbahn B und die Mantelfläche eines Trockenzylinders A eingezeichnet.

Die Kettfäden 6 können aus beliebigem, bisher für diese Fäden benutztem Material, insbesondere aus natürlichem, künstlichem und/oder synthetischem Textilmaterial bestehen.

In den Schussfäden 5 sind dagegen erfindungsgemäss teilweise Metallfasern enthalten. Diese Metallfasern können dabei aus einem beliebigen Metall bzw. einer beliebigen Legierung oder aus Metallfasermischungen von zwei oder mehreren beliebigen Metallen und/oder Legierungen bestehen. Vorzugsweise bestehen die Metallfasern aus nichtrostendem Stahl und/oder aus Kupfer. In einer vorteilhaften Ausführungsform bestehen die Metallfasern, die in den Schussfäden 5 der der Papierbahn am nächsten liegenden Schussfadenlage S angeordnet sind, aus nichtrostendem Stahl.

Die Metallfasern können in den Schussfäden 5 in Verbindung mit beliebigem, bisher für diese Fäden benutztem Material, insbesondere in Verbindung mit natürlichen, künstlichen und/oder synthetischen Textilfasern od. dgl. enthalten sein. In Fig.3 ist ein Ausführungsbeispiel eines solchen Schussfadens 5 dargestellt. Dieser Schussfaden kann kurze, feine Metallfasern 7 aufweisen, die zusammen mit kurzen Stapel- bzw. Schnittfasern 8 aus natürlichem und/oder künstlichem bzw. synthetischem Material zu einem Faden versponnen bzw. verzwirnt sind. In einer abgewandelten Ausführungsform nach Fig. 3 können die Schussfäden 5 aus einem oder mehreren, langen bzw. endlosen, d. h. kontinuierlichen Metallfasern insbesondere aus einem oder mehreren, feinen Metallfäden bzw. Metalldrähten bestehen, die zusammen mit einem oder mehreren, langen bzw. endlosen, d. h. kontinuierlichen und gegebenenfalls vorgesponnenen, natürlichen und/oder künstlichen bzw. synthetischen, insbesondere textilen Fasern oder Fäden versponnen oder verzwirnt sind.

In Fig. 4 ist ein anderes Ausführungsbeispiel eines Schussfadens 5 dargestellt. Dieser Schussfaden weist einen tragenden Kern 9 auf, der z. B. aus einem monofilen oder multifilen Kunststoffgarn oder Glasfaden od. dgl. besteht und mit einer Umwicklung aus Metallfasern 7 versehen ist. Auch in diesem Fall können als Umwicklung des Kerns 9 kurze, feine Metallfasern oder lange bzw. endlose, d. h. kontinuierliche Metallfasern, insbesondere feine Metallfäden oder Metalldrähte benutzt werden. Je nach der Art der Metallfasern kann die Umwicklung des Kerns 9 in beliebiger, von den sogenannten Kerngarnen bekannter Weise, z. B. durch Umspinnung bzw. Umzwirnung des Fadenkerns 9 mit den Metallfasern 7 erfolgen. In dem in Fig. 4 dargestellten Ausführungsbeispiel besteht die Umwicklung des Fadenkerns 9 aus etwa parallelen oder wendelförmig verdrehten, langen bzw. endlosen Metallfasern bzw. Metallfäden 7, die durch mindestens einen äusseren, etwa schraubenförmig gewundenen Verbindungsfaden 10 z. B. aus natürlichen und/oder künstlichen bzw. synthetischen Textilfasern zusammengehalten werden.

Grundsätzlich können als Schussfäden 5 in dem Trockenfilz D nach Fig. 2 alle beliebigen Faden-, Garn- und Zwirnarten eingesetzt werden, die aus Metallfasern bzw. Metallfäden bestehen oder vorzugsweise Metallfasern bzw. Metallfäden in Verbindung mit beliebigen anderen verspinnbaren oder verzwirnbaren, natürlichen oder künstlichen Materialien, insbesondere Textilfasern enthalten.

Die Dichte der Schussfäden 5 in dem Trockenfilz D nach Fig. 2 hängt unter anderem vom Wärmegefälle, das sich im Trockenfilz D im Betrieb der Trockenpartie einstellt, sowie vom Metallfasergehalt der Schussfäden 5 ab.

Der vorstehend beschriebene Trockenfilz D weist einen hohen Dampfdurchlässigkeitsgrad, eine ausgezeichnete Flexibilität und eine ausreichend feine Oberflächenstruktur auf, so dass eine bestmögliche, schonende und gleichmässige Trocknung der Papierbahn B erzielt wird. Gleichzeitig wirkt der Trockenfilz D wegen der eingewebten Metallfasern als Wärmespeicher, der die von den Trockenzylindern A ausgehende Wärme aufnimmt und speichert. Der erfindungsgemässe Trockenfilz D wird infolgedessen bedeutend stärker als die herkömmlichen Trockenfilze, insbesondere so stark erhitzt, dass das aus der Papierbahn B verdampfte Restwasser nicht in dem Trockenfilz D kondensiert, sondern durch diesen als Dampf nach aussen entweicht. Gleichzeitig erhitzt der heiße Trockenfilz D, die die Papierbahn B von aussen, d. h. von der den Trockenzylindern A entgegengesetzten Seite her. Im Endergebnis wird die Trockengeschwindigkeit der Papierbahn B wesentlich erhöht und infolgedessen die Verweilzeit der Papierbahn B in der Trockenpartie entsprechend herabgesetzt. Zusätzlich wird durch die Metallfasern die Widerstandsfähigkeit des Trockenfilzes gegen die üblichen chemischen Wirkstoffe verbessert.

Bei der vorstehend beschriebenen Ausführungsform, bei der die Metallfasern in der der Papierbahn B am nächsten liegenden Schussfadenlage S aus nichtrostendem Stahl bestehen, wird der Vorteil erzielt, dass die Wärmeleitfähigkeit der Stahlfasern bedeutend geringer als diejenige der anderen Metallfasern, insbesondere der Kupferfasern ist. Infolgedessen erreichen die Stahlfasern bzw. die Schussfadenlage S eine der Oberflächentemperatur der Trockenzylindern A näher liegende Temperatur und geben die aufgenommene Wärme in längeren Zeiträumen an die Papierbahn B, insbesondere an die mit der Schussfadenlage S in Berührung kommende, von den Trockenzylindern A abgekehrte Papierbahnseite ab. Dadurch wird die zu trocknende Papierbahn B gewissermassen zwischen zwei annähernd gleich stark beheizten Flächen eingeschlossen, von denen eine zusätzlich auch dampfdurchlässig ist. Dadurch wird die Trocknung der Papierbahn wesentlich begünstigt, vergleichmässigt und beschleunigt. Versuche mit erfindungsgemässen Trockenfilzen nach Fig. 2 haben z. B. ergeben, dass bei einer Oberflächentemperatur der Trockenzylinder A von etwa 125-130 °C, die Temperatur des erfindungsgemässen Trockenfilzes problemlos Werte von 105-110 °C erreichte, gegenüber einer Höchsttemperatur von etwa 90 °C der herkömmlichen Trockenfilze.

## Patentansprüche

1. Trockenfilz für die Trockenpartie von Papiermaschinen, mit MetaHfasern (7) enthaltenden Fäden, die in zumindest einigen der Kettfäden (6) und/oder der Schussfäden (5) in Verbindung mit natürlichen und/oder künstlichen bzw. synthetischen Fasern Textilfasern (8), Glasfasern (9) od. dgl. enthalten, insbesondere eingesponnen oder eingezwirnt'sind, dadurch gekennzeichnet, dass. die Metallfasern (7) nur in den Fäden (5) der der Papierbahn (B) am nächsten liegenden bzw. mit dieser in Berührung kommenden Fadenlage (S) enthalten sind.

2. Trockenfilz nach Anspruch 1, dadurch gekennzeichnet, dass die Metallfasern (7) aus nichtrostendem Stahl bestehen.

3. Trockenfilz nach Anspruch 1 oder 2, dadurch gekennzeichnet, dass die Metallfasern (7) aus kurzen, feinen Metallfasern bestehen.

## Claims

1. Dryer-felt for the dryer section of paper machines, provided with threads containing metal fibres (7), which threads are contained, and more particularly are inserted by spinning or twisting into at least some of the weft threads (6) and/or the warp threads (5), together with natural and/or artificial or synthetic fibres, textile fibres (8), glass fibres (9), or the like, characterized in that the metal fibres (7) are contained only in the threads (5) belonging to the thread layer (S) which is the nearest to, or comes into contact with the paper web (B).

2. Dryer-felt according to claim 1, characterized in that the metal fibres (7) are made of stainless steel.

3. Dryer-felt according to claims 1 or 2, characterized in that the metal fibres (7) consist of short, fine metal fibres.

## Revendications

1. Feutre de séchage pour la section de séchage des machines à papier, fait avec des fils qui contiennent des fibres de métal (7) et qui sont contenus, notamment introduits par filage ou retordage, conjointement à des fibres naturelles et/ou artificielles ou synthétiques, des fibres textiles (8), des fibres de verre (9), ou autres, dans au moins un certain nombre de fils d'ordissage (6) et/ou de fils de trame (5), caractérisé en ce que les fibres de métal (7) se trouvent seulement dans les fils (5) de la couche de fils (S) étant la plus proche du ruban de papier (B) ou entrant en contact avec celui-ci.

2. Feutre de séchage suivant la revendication 1, caractérisé en ce que les fibres de métal (7) sont des fibres d'acier inoxydable.

3. Feutre de séchage suivant les revendications 1 ou 2, caractérisé en ce que les fibres de métal (7) sont des fibres de métal courtes et fines.
